# EUROPÄISCHE PATENTSCHRIFT

(11) **EP 0 773 612 B1**
(45) Veröffentlichungstag und Bekanntmachung des Hinweises auf die Patenterteilung: **03.01.2001**
(21) Anmeldenummer: 95117469.7
(22) Anmeldetag: 07.11.1995
(51) Int. Cl.: H01R 43/01

(54) **Vorrichtung zur halbautomatischen Herstellung von Leitungssätzen**
Device for the semi-automatic manufacturing of cable harnesses
Dispositif pour la fabrication semi-automatique de faisceaux de câbles

(43) Veröffentlichungstag der Anmeldung: 14.05.1997
(73) Patentinhaber: STOCKO Contact GmbH & Co. KG, 42327 Wuppertal (DE)
(72) Erfinder: Kroll,Jürgen, D-42289 Wuppertal (DE); Zimprich,Walter, D-42655 Solingen (DE); Fank,Bernhard, B-4770 Ampel (BE)
(74) Vertreter: Stenger, Watzke & Ring Patentanwälte

(56) Entgegenhaltungen:
- EP-A- 0 231 617
- EP-A- 0 332 363
- EP-A- 0 635 915
- DE-A- 4 233 561
- US-A- 4 918 804
- US-A- 5 343 617

## Beschreibung

Die Erfindung betrifft eine Kabelkonfektioniereinrichtung zur halbautomatischen Bestückung von Leitungen an einem Ende mit in Gehäusen mit bestimmten Rasterabständen angeordneten Steckern, insbesondere Schneidklemmkontaktelementen, für die Herstellung von Leitungssätzen, welche eine Kontaktierstation zur Kontaktierung der Leitungen mit den ausgehend von einem Magazin über eine Artikelzuführung zugeführten Gehäuse aufweist, wobei die Artikelzuführung eine Wendeeinrichtung zum Umlenken der Gehäuse in die Kontaktierlage sowie eine Artikelschiene und eine Gehäusevorschubeinrichtung zum Verschieben der Gehäuse zur Kontaktierstation umfaßt und wobei ferner in Transportrichtung der Gehäuse hinter der Kontaktierstation eine Prüfstation zur Überprüfung der Kontaktierung vorgesehen ist.

Eine derartige Kabelkonfektioniereinrichtung ist aus der eigenen Fertigung der Anmelderin bekannt. Mit ihr können Leiter unterschiedlicher Länge mit Gehäusen bestückt werden. Zwar ist es auch mit dieser bekannten Maschine möglich, Leiter unterschiedlicher Länge und mit unterschiedlichem Leitungsquerschnitt zu verarbeiten, jedoch kann es insbesondere beim Wechsel des Leitungsquerschnittes immer wieder zu Fehlkontaktierungen kommen, da das in die Kontaktierstation eingeführte Leitungsende nicht tief genug eingesteckt wurde oder vor dem Kontaktieren wieder aus der Kontaktierstation herausgezogen wurde. In der praktischen Anwendung ist es jedoch notwendig, daß eine gleichbleibende Qualität der Kontaktierung gewährleistet wird. Ferner besteht der Bedarf, die Taktzeiten der Kontaktierung zu erhöhen, um eine wirtschaftlichere Fertigung der Leitungssätze zu ermöglichen.

Der Erfindung liegt angesichts dieses Standes der Technik die **Aufgabe** zugrunde, eine Kablekonfektioniereinrichtung bereitzustellen, die schnelle Taktzeilen bei der Verarbeitung ermöglicht und eine Bestückung von Leitern unterschiedlicher Länge und unterschiedlichen Leitungsquerschnitts mit Gehäusen ermöglicht, wobei eine gleichbleibende Qualität der Kontaktierung gewährleistet wird.

Die **Lösung** dieser Aufgabenstellung ist erfindungsgemäß dadurch gekennzeichnet, daß die Gehäuse rechtwinklig zur Kontaktierlage hintereinander in parallel übereinanderliegenden Kanälen eines horizontal angeordneten Blockmagazins angeordnet sind und mittel einer Ausschubvorrichtung in die Artikelzuführung entleerbar sind, daß die Wendeeinrichtung als um 90° verschwenkbarer Drehteller ausgebildet ist und daß zwischen der Wendeeinrichtung und der Kontaktierstation eine über die Gehäusevorschubeinrichtung zu beladende Pufferstrecke angeordnet ist.

Um einen Leerlauf der Maschine zu vermieden und somit einen totzeitfreien Betrieb zu ermögliche, ist zwischen der Wendeeinrichtung und der Kontaktierstation eine Pufferstrecke angeordnet, von der ausgehend die Kontaktierstation mit Gehäusen versorgt wird, bis ausgehend von dem Blockmagazin über die Wendeeinrichtung neue Gehäuse in die Pufferstrecke eingeschoben werden.

Das Entladen der Wendeeinrichtung bzw. das Beladen der Pufferstrecke erfolgt über die Gehäusevorschubeinrichtung, welche vorzugsweise einen Ladestößel zum Verschieben der Artikel aus der Wendeeinrichtung in die Pufferstrecke sowie eine Hilfsklinke aufweist, um die in der Pufferstrecke gelagerten Artikel in Richtung auf die Kontaktierstation auf Druck zu halten. Der Transport der Artikel von der Pufferstrecke zur Kontaktierstation erfolgt dabei so lange über die Hilfsklinke, bis über den Ladestößel neue Artikel von der Wendeeinrichtung in die Pufferstrecke eingeschoben werden.

Der wesentliche Erfindungsgedanke beruht auf der Bereitstellung eines einfachen modular aufgebauten Maschinenkonzepts, mit dem unter Ausnutzung kurzer Taktzeiten Leitungen unterschiedlicher Länge und unterschiedlichen Leitungsquerschnitts mit Gehäusen versehen werden können. Weiterhin ist es bei der erfindungsgemäß ausgestalteten Konfektioniereinrichtung vorteilhaft, daß die Qualität der Kontaktierung überprüfbar ist. Aufgrund des einfachen und klar strukturierten Aufbaus der erfindungsgemäß ausgestalteten Maschine sowie der Einrichtung einer zusätzlichen Prüfstation ist mit dieser Kabelkonfektioniereinrichtung eine schnelle, günstige, totzeitfreie und variable Fertigung von Leitungssätzen gleichbleibender Qualität möglich.

Aus der US-A-4,918,804 ist zwar bereits eine modular aufgebaute Kabelkonfektioniereinrichtung bekannt, jedoch ist diese bekannte Vorrichtung einerseits nicht zur Bestückung von Gehäusen mit einem angeformten Deckel verwendbar und andererseits weist diese Vorrichtung keine Prüfstation zur qualitativen Kontrolle der Kontaktierung auf. Darüber hinaus ist es bei dieser bekannten Vorrichtung notwendig, daß jede Bearbeitungsstation ein separates Antriebssteuerungssystem zur Betätigung der jeweiligen Bearbeitungsstation aufweist, wobei jedes dieser Antriebssteuerungssysteme aus diversen Antriebswellen, einer Überlastkupplung und einem separaten Antrieb bestehend aufwendig aufgebaut ist. Um eine Schrittweise Bearbeitung der einzelnen Gehäuse in aufeinanderfolgenden Bearbeitungsstationen zu ermöglichen, ist es darüber hinaus notwendig, die einzelnen Antriebssteuerungssysteme aufeinanderfolgender Bearbeitungsstationen über Kupplungen miteinander zu verbinden.

Das Entladen der in den Kanälen des Blockmagazins angeordneten Gehäuse erfolgt erfindungsgemäß vorteilhafter Weise über einen metallischen Schieber der Ausschubvorrichtung. Dieser Schieber ist an einer Spiralfederstange angeordnet, die zwischen einer durch einen reversierfähigen Antrieb angetriebenen Transportrolle auf der einen Seite und einer auf einer über einen Pneumatikzylinder bewegbaren Wippe angeordneten Andruckrolle auf der gegenüberliegenden Seite gelagert ist, um durch Anlegen der Andruckrolle über Betätigung des Pneumatikzylinders die Initiierung des Vorschubs oder des Rückzugs der Spiralfederstange durch Kraftschluß mit der Transportrolle zu bewirken. Um während der Umschaltzeiten des Antriebs der Transportrolle die Spiralfederstange nicht übermäßig zu belasten, ist der reversierfähige Antrieb für die Transportrolle der Anschubvorrichtung vorzugsweise mit einer Rutschkupplung ausgerüstet. Der Kraftschluß zwischen der angetriebenen Transportrolle und der Spiralfederstange kann vorteilhafter Weise durch einen auf der angetriebenen Transportrolle der Ausschubvorrichtung angeordneten Gummiring verbessert werden, da dieser eine Erhöhung des Reibwiderstands bewirkt.

Um die vollständige Entleerung eines Kanals des Blockmagazins festzustellen, wird vorgeschlagen, daß ein induktiver Näherungsschalter vorgesehen ist, der bei Kontakt mit dem metallischen Schieber der Ausschubvorrichtung den Rückzug des Schiebers sowie das Absenken des Blockmagazins bis zur Anlage des nächsten Kanals in der Entladeebene einleitet.

Die in der Artikelzuführung angeordnete Wendeeinrichtung zum Umlenken der Gehäuse in die Kontaktierlage ist gemäß einem bevorzugten Ausführungsbeispiel der Erfindung als um 90° verschwenkbarer Drehteller mit einem darauf angeordneten Artikelschienenstück ausgebildet. Um zu verhindern, daß auf die Wendeeinrichtung aufgeschobene Artikel während des sehr schnell ablaufenden Verschwenkvorgangs aus der Artikelschiene herausgleiten können, ist die Artikelschiene zumindest an einem Ende mit einer Artikelbremse versehen.

Das Verschieben der aus dem Blockmagazin über die Ausschubvorrichtung ausgeschobenen Gehäuse in die Wendeeinrichtung erfolgt in der Artikelzuführung über einen Vorschubhebel mit einer daran drehbar gelagerten Transportklinke. Der Verschwenkwinkel des die Gehäuse in die Wendeeinrichtung verschiebenden Verschubhebels ist vorzugsweise in Abhängigkeit von der Polzahl der zu verschiebenden Artikel über eine mit Nocken versehene Anschlagscheibe einstellbar.

Im Bereich der Kontaktierstation erfolgt der Gehäusetransport über die entsprechend der zu bestückenden Rasterung programmierbaren Rastertransporteinrichtung, die über ein kammartiges Transportelement von vorne in eine auf der Gehäuseaußenseite angeordnete Zahnreihe eingreift und die Gehäuse entlang der Artikelschiene verschiebt. Die Bestückung der Gehäuse mit Rastersprüngen ist dabei über die Programmierung der Rastertransporteinrichtung möglich.

Zur lagegenauen Positionierung der Gehäuse im Bereich der Kontaktierstation ist erfindungsgemäß eine Artikelzentriervorrichtung vorgesehen, die über ein zahnstangenartig ausgebildetes Halteelement in eine auf der Gehäuserückseite angeordnete Zahnreihe eingreift. Eine weitere Zentrierung der Artikel im Bereich der Kontaktierstation erfolgt vorzugsweise durch einen an der Artikelzentriervorrichtung ausgebildeten Absatz, mit dem dieser einen Gehäusevorsprung untergreift. Durch dieses Abstützen des Gehäuses von unten mittels des Absatzes der Artikelzentriervorrichtung können darüber hinaus die bei der Kontaktierung auftretenden Druckkräfte aufgenommen werden. Um während des gesamten Transports entlang der Kontaktierstation die entlang der Artikelschiene transportierten Gehäuse stets lagegenau positionieren zu können, stehen die Rastertransporteinrichtung und die Artikelzentriervorrichtung abwechselnd nacheinander mit den zu transportierenden Gehäusen im Eingriff, so daß jederzeit gewährleistet ist, daß entweder das kammartige Transportelement der Rastertransporteinrichtung oder das zahnstangenartige Halteelement der Artikelzentriervorrichtung in eine der beiden auf der Gehäuseaußenseite angeordneten Zahnreihen eingreift.

Zur eigentlichen Bestückung der Leitungsenden mit den in den Gehäusen angeordneten Steckern weist die Kontaktierstation eine Kabeleinführhilfe sowie senkrecht dazu einen in einer über Langlöcher einstellbaren Aufnahme gehaltenen Kontaktierstempel auf. Der über einen Linearantrieb anhebbare und absenkbare Kontaktierstempel drückt die durch die Kabeleinführhilfe eingeschobenen Leitungsenden auf den zu bestückenden Stecker.

Um einerseits zu gewährleisten, daß das zu bestückende Leitungsende ausreichend weit in die Kontaktierstation eingesteckt wurde und andererseits zu verhindern, daß im Moment der Kontaktierung die Leitung wieder aus Kabeleinführhilfe herausgezogen wird, wird vorgeschlagen, daß innerhalb der Kabeleinführhilfe ein mit einem Näherungsschalter versehener Kabelanschlag sowie Klemmbacken zum Erfassen des eingeführten Leitungsendes angeordnet sind. Die Klemmkraft der vorzugsweise mit einer widerhakenförmigen Oberflächenstruktur ausgestatteten Klemmbacken ist dabei in Abhängigkeit vom Leitungsquerschnitt und/oder der Isolationsart einstellbar. Zur Gewährleistung, daß der Antrieb des Kontaktierstempels erst dann betätigt wird, wenn das zu bestückende Leitungsende ausreichend tief in die Kontaktierstation eingesteckt wurde, weist die Kabeleinführhilfe den auf einer Wippe angeordneten Näherungsschalter auf, der betätigt durch das eingeführte Leitungsende den Kontaktiervorgang einleitet. Unmittelbar nach dem Anfahren des Kontaktierstempels ergreifen die Klemmbacken das eingeführte Leitungsende, so daß ein "Verreißen" der Leitung durch das Bedienungspersonal verhindert wird. Zur Erzielung besonders hoher Taktgeschwindigkeiten des Kontaktierstempels ist der Antrieb des Kontaktierstempels mit zwei abwechselnd drucklos geschalteten Pneumatikventilen ausgestattet.

Zur Überprüfung der in der Kontaktierstation vorgenommenen Kontaktierung ist in Transportrichtung der Gehäuse hinter der Kontaktierstation die Prüfstation angeordnet. Vorzugsweise weist die Prüfstation eine Laserkontrolleinheit auf, die über einen auf das Leitungsende fokussierten Laser-Lichtstrahl die Leitungs-Einstecktiefe überprüft. Die Prüfstation ist vorteilhafter Weise besonders dicht neben der Kontaktierstation angeordnet, damit im Falle einer Fehlfunktion der Kontaktierstation der Fehler möglichst schnell erkannt werden kann, um so wenig Ausschuß wie möglich zu erzeugen.

Anschließend an die Prüfstation werden die mit den Leitungen bestückten Gehäuse in der Deckelschließstation verschlossen. Zu diesem Zweck weist die Deckelschließstation vorzugsweise einen Anschlag zum Erkennen eines Gehäuses sowie einen über zwei Exzenterwellen bewegbaren Schließarm auf, der in Art einer Parallelogrammbewegung verschwenkbar den Gehäusedeckel von unten ergreift und auf das mit der Leitung bestückte Gehäuse aufdrückt.

Weiterhin wird mit der Erfindung vorgeschlagen, daß in Transportrichtung der Gehäuse hinter der Deckelschließstation eine wahlweise zuschaltbare Leitungsabwinkelstation angeordnet ist, um die im Winkel unter 90° aus dem Gehäuse heraustretenden Leitungen in Kabelhalterungen einzudrücken, die im Gehäusedeckel ausgebildet sind, in der Leitungsabwinkelstation ist ein profilierter Schieber vorgesehen, der die Leitungen von unten kommend ergreift und in die Kabelhalterungen des Gehäusedeckels eindrückt. Die Leitungsabwinkelstation ist dabei so programmierbar, daß sie wahlweise ein- oder ausgeschaltet werden kann.

Als Antriebe für die verschiedenen Bauteile der erfindungsgemäß ausgestalteten Kabelkonfektioniereinrichtung sind vorzugsweise Pneumatikantriebe vorgesehen. Um ein Überfahren der Schwenkbereiche zu verhindern, wird vorgeschlagen, daß die Pneumatikglieder Kontrollelemente zur Entlagenabfrage des Verschwenkwinkels aufweisen. Darüber hinaus wird vorgeschlagen, daß die Pneumatikglieder zur Lärmdämmung mit Stoßdämpfern ausgestattet sind.

Um dem Bedienungspersonal eine günstige Arbeitsposition vor der Maschine zu ermöglichen, ist die gesamte Kabelkonfektioniereinrichtung vorzugsweise auf einem Maschinenständer angeordnet. Zur Bedienung und Kontrolle der Maschine ist im Blickfeld der Bedienungspersonals ein Steuerungspult mit Klartextanzeige vorgesehen.

Die beschriebene erfindungsgemäße Kabelkonfektioniereinrichtung stellt eine Einzelleiterverarbeitung bereit, die hochflexibel ist, modular aufgebaut ist und eine schnelle und kostengünstige Kontaktierung mit überprüfbarer gleichbleibender Qualität gewährleistet. Weiterhin ist es mit der erfindungsgemäß ausgestalteten Maschinen möglich, bereits vorgefertigte, aber unvollständige Kabelzweige mit auch sehr kurzen Kabellängen und unterschiedlichen Kabelquerschnitten zu komplettieren.

Weitere Einzelheiten, Merkmale und Vorteile des Gegenstandes der Erfindung ergeben sich aus der nachfolgenden Beschreibung der zugehörigen Zeichnung, in der eine Kabelkonfektioniermaschine schematisch dargestellt ist. In der Zeichnung zeigt:
- Fig. 1: eine perspektivische Ansicht auf eine schematisch dargestellte Grundkonzeption einer Kabelkonfektioniereinrichtung;
- Fig. 2: eine schematische Draufsicht auf die Ausschubvorrichtung;
- Fig. 3: eine Seitenansicht eines Teils der Artikelzuführung, den Vorschubhebel und die Transportklinke darstellend;
- Fig. 4: eine Draufsicht auf die Gehäusevorschubeinrichtung;
- Fig. 5: eine perspektivische Vorderansicht einer Kabelkonfektioniereinrichtung;
- Fig. 6: einen Querschnitt durch die Kontaktierstation und
- Fig. 7: eine Seitenansicht der Deckelschließ- sowie der Leitungsabwinkelstation.

Dem in den perspektivischen Darstellungen der Zeichnungen dargestellten Grundkonzept einer Kabelkonfektioniereinrichtung zur Bestückung von in mit Deckeln versehenen Gehäusen angeordneten Schneidklemmkontaktelementen mit Leitern ist der modulare Aufbau einer solchen Maschine zu entnehmen. Die wesentlichen Baugruppen einer solchermaßen ausgestalteten Kabelkonfektioniereinrichtung sind ein Blockmagazin 1, eine Artikelzuführung 2, eine Kontaktierstation 3, eine Prüfstation 4 sowie eine in Fig. 7 dargestellte Deckelschließstation 5. Um eine günstige Arbeitsposition für das Bedienungspersonal zu schaffen, ist die gesamte Kabelkonfektioniereinrichtung auf einem Maschinenständer 6 angeordnet, so daß die Maschine in sitzender Position zu bedienen ist.

Auf der Rückseite des in Fig. 1 dargestellten Blockmagazins 1 ist eine Ausschubvorrichtung 7 zum Entleeren der in Kanälen 8 des Blockmagazins 1 gelagerten Gehäuse 9 angeordnet. Der Aufbau der Ausschubvorrichtung 7 ist der Abbildung Fig. 2 zu entnehmen. Über einen an einer Spiralfederstange 10 angeordneten metallischen Schieber 11 können die in dem sich in der Entladeebene befindlichen Kanal 8 des Blockmagazins 1 befindlichen Gehäuse 9 in Richtung der Artikelzuführung 2 verschoben werden. Der Antrieb der Spiralfederstange 10 bzw. des Schiebers 11 erfolgt dabei über eine auf einer Seite der Spiralfederstange 10 angeordnete angetriebene Transportrolle 12. Zum Herstellen des Kraftschlusses zwischen der Spiralfederstange 10 und der Transportrolle 12 ist auf der der Transportrolle 12 gegenüberliegenden Seite der Spiralfederstange 10 eine Andruckrolle 13 angeordnet. Die auf einer Wippe 14 angeordnete Andruckrolle 13 kann durch Betätigung eines Pneumatikzylinders 15 gegen die Spiralfederstange 10 gedrückt werden. Um den Schieber 11 wieder aus dem Kanal 8 des Blockmagazins 1 zu entfernen, ist der (nicht dargestellte) Antrieb der Transportrolle 12 reversierfähig ausgebildet.

Die vollständige Entleerung eines Kanals 8 des Blockmagazins 1 kann durch einen an der Ausschubvorrichtung 7 gegenüberliegenden Ende des Kanals 8 angeordneten induktiven Näherungsschalter (nicht dargestellt) festgestellt werden, der während sich Gehäuse 9 in dem Kanal 8 des Blockmagazins 1 befinden, an den Gehäusen 9 anliegt. Sobald der metallische Schieber 11 auf den induktiven Näherungsschalter aufläuft, bewirkt dies, daß über den Pneumatikzylinder 15 die Andruckrolle 13 von der Spiralfederstange 10 abgehoben und der Antrieb der Transportrolle 12 umgekehrt wird. Anschließend wird die Andruckrolle 13 wieder gegen die Spiralfederstange 10 angedrückt, um den Schieber 11 aus dem entleerten Kanal 8 des Blockmagazins 1 herauszuziehen. Daraufhin wird das Blockmagazin 1 so verfahren, daß der nächste gefüllte Kanal 8 in die Entladeebene gelangt. In Transportrichtung der Gehäuse 9 hinter dem Blockmagazin 1 ist die Artikelzuführung 2 angeordnet. Die Artikelzuführung 2 besteht im wesentlichen aus den Bauteilen Vorschubhebel 16, Transportklinke 17, Wendeeinrichtung 18, Artikelschiene 19 sowie Gehäusevorschubeinrichtung 20.

Zum Transport der Gehäuse 9 vom Ausgang des Blockmagazins 1 zur Wendeeinrichtung 18 sind der Vorschubhebel 16 mit der am unteren Ende des Vorschubhebels 16 drehbar gelagerten Transportklinke 17 vorgesehen. Über eine mit Nocken 21 versehene Anschlagscheibe 22 ist der Verschwenkwinkel des Vorschubhebels 16 in Abhängigkeit der zu verschiebenden Gehäusezahl bzw. in Abhängigkeit der Polzahl der zu verschiebenden Gehäuse 9 einstellbar. Über die die Gehäuse 9 ergreifende Transportklinke 17 werden die Gehäuse 9 auf die als um 90° verschwenkbare Drehteller ausgebildete Wendeeinrichtung 18 verschoben. Diese Wendeeinrichtung 18 ist erforderlich, um die rechtwinklig zur Kontaktierlage in den Blockmagazinen 1 gelagerten Gehäuse 9 in die Kontaktierlage zu verschwenken. Um während des Verschwenkungsvorganges ein Herausgleiten der in der Artikelschiene 19 der Wendeeinrichtung 18 gelagerten Gehäuse 9 zu verhindern, weist die Artikelschiene 19 zumindest an einem Ende eine Artikelbremse auf, welche beispielsweise als federbelastete Gleitkufe ausgebildet ist.

Wie aus Fig. 5 ersichtlich, ist zwischen der Wendeeinrichtung 18 und der Kontaktierstation 3 eine Pufferstrecke 23 angeordnet. Die Entleerung der Wendeeinrichtung 18 in die Pufferstrecke 23 erfolgt über die Gehäusevorschubeinrichtung 20, welche einen Ladestößel 24 zum Verschieben der Gehäuse 9 aus der Wendeeinrichtung 18 in die Pufferstrecke 23 sowie eine Hilfsklinke 25 aufweist, über die die in der Pufferstrecke 23 befindlichen Gehäuse 9 in Richtung der Kontaktierstation 3 gefördert und auf Druck gehalten werden, bis über den Ladestößel 24 neue Gehäuse 9 aus der Wendeeinrichtung 18 in die Pufferstrecke 23 verschoben werden.

Im Bereich der Kontaktierstation 3 erfolgt der Transport der Gehäuse 9 entlang der Artikelschiene 19 über eine Rastertransporteinrichtung 26, die über ein kammartiges Transportelement 27 von vorne in eine auf der Gehäuseaußenseite angeordnete Zahnreihe 28 eingreift und das Gehäuse so entlang der Artikelschiene 19 verschiebt.

Zur lagegenauen Positionierung der Gehäuse 9 im Bereich der Kontaktierstation 3 ist eine Artikelzentriervorrichtung 29 vorgesehen, die über ein zahnstangenartig ausgebildetes Halteelement 30 von hinten in die auf der Gehäuseaußenseite angeordnete Zahnreihe 28 des Gehäuses 9 eingreift. Zur Aufnahme der bei der Kontaktierung auftretenden Druckkräfte weist die Artikelzentriervorrichtung 29 einen Absatz 31 auf, der einen Gehäusevorsprung 32 untergreift.

Wie insbesondere aus Fig. 5 ersichtlich, besteht die Kontaktierstation 3 im wesentlichen aus einer Kabeleinführhilfe 33 sowie einem senkrecht zur Kabeleinführhilfe 33 angeordneten, in einer justierbaren Aufnahme 34 gehaltenen Kontaktierstempel 35.

Wie weiterhin aus Fig. 5 ersichtlich, ist in Transportrichtung der Gehäuse 9 hinter der Kontaktierstation 3 die Prüfstation 4 angeordnet, in der über eine Laserkontrolleinheit die Einstecktiefe des in der Kontaktierstation 3 eingeführten und kontaktierten Leitungsendes überprüfbar ist. Zur Überprüfung der Einstecktiefe wird ein Laser-Lichtstrahl auf die Stelle focussiert, an der sich das Leitungsende bei ordnungsgemäßer Kontaktierung befinden muß. Bei ausreichender Einstecktiefe der Leitung wird der Laser-Lichtstrahl zur Laser-Kontrolleinheit zurückreflektiert.

Die in der Prüfstation 4 für gut befundenen Artikel werden weiter zur Deckelschließstation 5 transportiert, wo über einen durch zwei Exzenterwellen 36 angetriebenen Schließarm 37 ein Gehäusedeckel 9a des Gehäuses 9 von unten ergriffen und auf das Gehäuse 9 aufgedrückt wird. Die Deckelschließstation 5 sowie eine in Transportrichtung der Gehäuse 9 hinter der Deckelschließstation 5 angeordnete Leitungsabwinkelstation 38 sind in Fig. 7 dargestellt. In der Leitungsabwinkelstation 38 können bei Bedarf über einen profilierten Schieber 39 die rechtwinklig aus dem Gehäuse 9 austretenden Leitungen 40 in im Gehäusedeckel 9a angeordnete Kabelhalterungen eingedrückt werden.

Wie aus Fig. 1 ersichtlich, kann in Transportrichtung hinter der Leitungsabwinkelstation 38 im Anschluß an die Artikelschiene 19 eine Sammelschiene 41 vorgesehen sein, um die fertig bestückten Gehäuse 9 zur Weiterverarbeitung oder Entnahme zu sammeln.

Die voranstehend beschriebene Kabelkonfektioniereinrichtung arbeitet wie folgt:

Ausgehend von dem Blockmagazin 1 werden die in den Kanälen 8 des Blockmagazins 1 gelagerten Gehäuse 9 über den an der Spiralfederstange 10 angeordneten Schieber 11 aus dem in der Entladeebene befindlichen Kanal 8 in Richtung der Artikelzuführung 2 herausgeschoben. Die rechtwinklig zur Kontaktierlage in dem Blockmagazin 1 hintereinander gelagerten Gehäuse 9 werden anschließend mittels der am unteren Ende des Vorschubhebels 16 gelenkig gelagerten Transportklinke 17 in die Wendeeinrichtung 18 verschoben, die die Gehäuse 9 horizontal um 90° in die Kontaktierlage verschwenkt. Über die Gehäusevorschubeinrichtung 20 werden die in der Wendeeinrichtung 18 befindlichen Gehäuse 9 aus der Wendeeinrichtung 18 in die Pufferstrecke 23 hinter der Wendeeinrichtung 18 überführt. Die Pufferstrecke 23 ermöglicht eine totzeitfreie Arbeitsweise der Maschine, da die in der Pufferstrecke 23 angeordneten Gehäuse 9 die Zeit überbrücken, die notwendig ist, um ausgehend von dem Blockmagazin 1 über die Wendeeinrichtung 18 neue Gehäuse 9 in Richtung der Kontaktierstation 3 zu fördern. Über die Hilfsklinke 25 der Gehäusevorschubeinrichtung 20 werden die in der Pufferstrecke 23 gelagerten Gehäuse 9 in Richtung der Kontaktierstation 3 gefördert und auf Druck gehalten. Im Bereich der Kontaktierstation 3 werden die Gehäuse 9 mittels der Rastertransporteinrichtung 23 in Richtung der Kabeleinführhilfe 33 transportiert. Eine lagegenaue Positionierung der Gehäuse 9 wird abwechselnd mit der Rastertransporteinrichtung 26 über die Artikelzentriervorrichtung 29 erreicht.

Durch die Kabeleinführhilfe 33 wird dann von Hand das zu bestückende Leitungsende in den Bereich in den zu bestückenden Stecker eingeführt. Das in die Kabeleinführhilfe 33 eingeführte Leitungsende betätigt einen auf einer Wippe angeordneten Näherungsschalter, welcher den Antrieb des Kontaktierstempels 35 betätigt. Sobald der Kontaktierstempel 35 herabfährt, ergreifen nicht dargestellte Klemmbacken das Leitungsende, bis dieses von dem Kontaktierstempel 35 auf den zu bestückenden Stecker gedrückt wird. Nach erfolgter Kontaktierung wird das Gehäuse 9 über die Rastertransporteinrichtung 26 weiter zur Prüfstation 4 gefördert, wo überprüft wird, ob die Leitung 40 ausreichend tief eingesteckt worden ist. Fehlermeldungen werden dem Bedienungspersonal sofort auf einer Klartextanzeige 42 eines Steuerungspultes 43 angezeigt, so daß diese fehlerhaft gefertigten Artikel direkt manuell aus der Kabelkonfektioniereinrichtung entnommen werden können. Anschließend an die Prüfung der Kontaktierung wird dann in der Deckelschließstation 5 der Gehäusedeckel 9a auf das Gehäuse 9 aufgedrückt. Wahlweise können anschließend noch über die Leitungsabwinkelstation 38 die rechtwinklig aus dem Gehäuse 9 herausragenden Leitungen 40 in im Gehäusedeckel 9a angeordnete Kabelhalterungen eingedrückt werden. Fehlerfrei kontaktierte Leitungssätze werden bei Bedarf am Ende der Artikelschiene 19 zur Weiterverarbeitung oder Entnahme auf die Sammelschiene 41 geschoben.

### Bezugszeichenliste

- 1: Blockmagazin
- 2: Artikelzuführung
- 3: Kontaktierstation
- 4: Prüfstation
- 5: Deckelschließstation
- 6: Maschinenständer
- 7: Ausschubvorrichtung
- 8: Kanal
- 9: Gehäuse
- 9a: Gehäusedeckel
- 10: Spiralfederstange
- 11: Schieber
- 12: Transportrolle
- 13: Andruckrolle
- 14: Wippe
- 15: Pneumatikzylinder
- 16: Vorschubhebel
- 17: Transportklinke
- 18: Wendeeinrichtung
- 19: Artikelschiene
- 20: Gehäusevorschubeinrichtung
- 21: Nocken
- 22: Anschlagscheibe
- 23: Pufferstrecke
- 24: Ladestößel
- 25: Hilfsklinke
- 26: Rastertransporteinrichtung
- 27: Transportelement
- 28: Zahnreihe
- 29: Artikelzentriervorrichtung
- 30: Halteelement
- 31: Absatz
- 32: Vorsprung
- 33: Kabeleinführhilfe
- 34: Aufnahme
- 35: Kontaktierstempel
- 36: Exzenterwelle
- 37: Schließarm
- 38: Leitungsabwinkelstation
- 39: Schieber
- 40: Leitung
- 41: Sammelschiene
- 42: Klartextanzeige
- 43: Steuerungspult

## Patentansprüche

1. Kabelkonfektioniereinrichtung zur halbautomatischen Bestückung von Leitungen an einem Ende mit in Gehäusen (9) mit bestimmten Rasterabständen angeordneten Steckern, insbesondere Schneidklemmkontaktelementen, für die Herstellung von Leitungssätzen, welche eine Kontaktierstation (3) zur Kontaktierung der Leitungen mit den ausgehend von einem Magazin (1) über eine Artikelzuführung (2) zugeführten Gehäuse (9) aufweist, wobei die Artikelzuführung (2) eine Wendeeinrichtung (18) zum Umlenken der Gehäuse (9) in die Kontaktierlage sowie eine Artikelschiene (19) und eine Gehäusevorschubeinrichtung (20) zum Verschieben der Gehäuse (9) zur Kontaktierstation (3) umfaßt und wobei ferner in Transportrichtung der Gehäuse (9) hinter der Kontaktierstation (3) eine Prüfstation (4) zur Überprüfung der Kontaktierung vorgesehen ist,
**dadurch gekennzeichnet,**
daß die Gehäuse (9) rechtwinklig zur Kontaktierlage hintereinander in parallel übereinanderliegenden Kanälen (8) eines horizontal angeordneten Blockmagazins (1) angeordnet sind und mittels einer Ausschubvorrichtung (7) in die Artikelzuführung (2) entleerbar sind, daß die Wendeeinrichtung (18) als um 90° verschwenkbarer Drehteller ausgebildet ist und daß zwischen der Wendeinrichtung (18) und der Kontaktierstation (3) eine über die Gehäusevorschubeinrichtung (20) zu beladende Pufferstrecke (23) angeordnet ist.

2. Kabelkonfektioniereinrichtung nach Anspruch 1, dadurch gekennzeichnet, daß die Gehäusevorschubeinrichtung (20) einen Ladestößel (24) zum Verschieben der Artikel aus der Wendeeinrichtung (18) in die Pufferstrecke (23) sowie eine Hilfsklinke (25) aufweist, um die Artikel in Richtung der Kontaktierstation (3) auf Druck zu halten.

3. Kabelkonfektioniereinrichtung nach Anspruch 1 oder 2, dadurch gekennzeichnet, daß die Ausschubvorrichtung (7) über einen metallischen Schieber (11) die Gehäuse (9) aus dem in der Entladeebene befindlichen Kanal (8) des Blockmagazins (1) schiebt, wobei der Schieber (11) an einer Spiralfederstange (10) angeordnet ist, die zwischen einer durch einen reversierfähigen Antrieb angetriebenen Transportrolle (17) auf der einen Seite und einer auf einer über einen Pneumatikzylinder (15) bewegbaren Wippe (14) angeordneten Andruckrolle (13) auf der gegenüberliegenden Seite gelagert ist, um durch Anlegen der Andruckrolle (13) über Betätigung des Pneumatikzylinders (15) die Initiierung des Vorschubs oder des Rückzugs der Spiralfederstange (10) durch Kraftschluß mit der Transportrolle (17) zu bewirken.

4. Kabelkonfektioniereinrichtung nach Anspruch 3, dadurch gekennzeichnet, daß der reversierfähige Antrieb für die Transportrolle (17) der Ausschubvorrichtung (7) mit einer Rutschkupplung ausgerüstet ist.

5. Kabelkonfektioniereinrichtung nach Anspruch 3 oder 4, dadurch gekennzeichnet, daß auf der angetriebenen Transportrolle (17) der Ausschubvorrichtung (7) ein Gummiring zur Erhöhung des Reibwiderstandes zwischen der Transportrolle (17) und der Spiralfederstange (10) angeordnet ist.

6. Kabelkonfektioniereinrichtung nach einem der Ansprüche 3 bis 5, dadurch gekennzeichnet, daß zum Feststellen der Entleerung eines Kanals (8) des Blockmagazins (1) ein induktiver Näherungsschalter vorgesehen ist, der bei Kontakt mit dem metallischen Schieber (11) den Rückzug des Schiebers (11) sowie das Absenken des Blockmagazins (1) bis zur Anlage des nächsten Kanals (8) in der Entladeebene einleitet.

7. Kabelkonfektioniereinrichtung nach einem der Ansprüche 1 bis 6, dadurch gekennzeichnet, daß die Wendeeinrichtung (18) der Artikelzuführung (2) als um 90° verschwenkbarer Drehteller mit einem darauf angeordneten Artikelschienenstück (19) ausgebildet ist.

8. Kabelkonfektioniereinrichtung nach Anspruch 7, dadurch gekennzeichnet, daß die Artikelschiene (19) der Wendeeinrichtung (18) eine Artikelbremse aufweist.

9. Kabelkonfektioniereinrichtung nach einem der Ansprüche 1 bis 8, dadurch gekennzeichnet, daß die aus dem Blockmagazin (1) ausgeschobenen Gehäuse (9) über einen Vorschubhebel (16) mit drehbar gelagerter Transportklinke (17) in die Wendeeinrichtung (18) verschiebbar sind.

10. Kabelkonfektioniereinrichtung nach Anspruch 9, dadurch gekennzeichnet, daß der Verschwenkwinkel des Verschubhebels (16) in Abhängigkeit von der Polzahl der zu verschiebenden Artikel über eine mit Nocken (21) versehene Anschlagscheibe (22) einstellbar ist.

11. Kabelkonfektioniereinrichtung nach einem der Ansprüche 1 bis 10, dadurch gekennzeichnet, daß der Transport der Gehäuse (9) entlang der Artikelschiene (19) der Kontaktierstation (3) über die entsprechend der zu bestückenden Rasterung programmierbaren Rastertransporteinrichtung (26) erfolgt, die über ein kammartiges Transportelement (27) von vorne in eine auf der Gehäuseaußenseite angeordnete Zahnreihe (28) eingreift und die Gehäuse (9) entlang der Artikelschiene (19) verschiebt.

12. Kabelkonfektioniereinrichtung nach einem der Ansprüche 1 bis 11, dadurch gekennzeichnet, daß zur lagegenauen Positionierung der Gehäuse (9) im Bereich der Kontaktierstation (3) die Artikelzentriervorrichtung (29) angeordnet ist, die über ein zahnstangenartig ausgebildetes Halteelement (30) in eine auf der Gehäuserückseite angeordnete Zahnreihe (28) eingreift.

13. Kabelkonfektioniereinrichtung nach Anspruch 12, dadurch gekennzeichnet, daß die Artikelzentriervorrichtung (29) einen Absatz aufweist, der einen Gehäusevorsprung (32) untergreift.

14. Kabelkonfektioniereinrichtung nach Anspruch 11 oder 12, dadurch gekennzeichnet, daß die Rastertransporteinrichtung (26) und die Artikelzentriervorrichtung (29) abwechselnd nacheinander mit dem Gehäuse (9) in Eingriff stehen.

15. Kabelkonfektioniereinrichtung nach einem der Ansprüche 1 bis 14, dadurch gekennzeichnet, daß die Kontaktierstation (3) die Kabeleinführhilfe (33) sowie dazu senkrecht einen in einer über Langlöcher einstellbaren Aufnahme (34) gehaltenen Kontaktierstempel (35) aufweist, wobei der Kontaktierstempel (35) über einen Linearantrieb anhebbar und absenkbar ist.

16. Kabelkonfektioniereinrichtung nach einem der Ansprüche 1 bis 15, dadurch gekennzeichnet, daß innerhalb der Kabeleinführhilfe (33) ein mit einem Näherungsschalter versehener Kabelanschlag sowie Klemmbacken zum Erfassen des eingeführten Leitungsendes angeordnet sind.

17. Kabelkonfektioniereinrichtung nach Anspruch 16, dadurch gekennzeichnet, daß die Klemmbacken eine widerhakenförmige Oberflächenstruktur aufweisen und die Klemmkraft der Klemmbacken in Abhängigkeit vom Leitungsquerschnitt und/oder der Isolationsart einstellbar ist.

18. Kabelkonfektioniereinrichtung nach Anspruch 15, dadurch gekennzeichnet, daß der Antrieb des Kontaktierstempels (35) zur Erhöhung der Taktgeschwindigkeit mit zwei abwechselnd drucklos schaltbaren Pneumatikventilen versehen ist.

19. Kabelkonfektioniereinrichtung nach Anspruch 16 oder 17, dadurch gekennzeichnet, daß der Antrieb des Kontaktierstempels (35) durch das Einstecken des Leitungsendes durch die Kabeleinführhilfe gegen den auf einer Wippe angeordneten Näherungsschalter auslösbar ist.

20. Kabelkonfektioniereinrichtung nach einem der Ansprüche 1 bis 19, dadurch gekennzeichnet, daß die in Transportrichtung der Gehäuse (9) hinter der Kontaktierstation (3) angeordnete Prüfstation (4) eine Laserkontrolleinheit aufweist, so daß über einen auf das Leitungsende focussierten Laser-Lichtstrahl die Leitungs-Einstecktiefe überprüfbar ist.

21. Kabelkonfektioniereinrichtung nach einem der Ansprüche 1 bis 20, dadurch gekennzeichnet, daß die Deckelschließstation (5) einen Anschlag sowie einen über zwei Exzenterwellen (36) bewegbaren Schließarm (37) aufweist, der in einer Art Parallelogrammbewegung verschwenkbar ist.

22. Kabelkonfektioniereinrichtung nach einem der Ansprüche 1 bis 21, dadurch gekennzeichnet, daß in Transportrichtung der Gehäuse (9) hinter der Deckelschließstation (5) eine wahlweise zuschaltbare Leitungsabwinkelstation (38) angeordnet ist, in der über einen profilierten Schieber (39) die unter 90° aus dem Gehäuse (9) austretenden Leitungen (40) in im Gehäusedeckel (9a) angeordnete Kabelhalterungen eindrückbar sind.

23. Kabelkonfektioniereinrichtung nach einem der Ansprüche 1 bis 22, dadurch gekennzeichnet, daß alle Antriebe als Pneumatikantriebe ausgebildet sind, wobei an den Pneumatikgliedern Kontrollelemente zur Endlagenabfrage sowie Stoßdämpfer zur Lärmdämmung vorgesehen sind.

24. Kabelkonfektioniereinrichtung nach einem der Ansprüche 1 bis 23, dadurch gekennzeichnet, daß die gesamte Kabelkonfektioniereinrichtung auf einem Maschinenständer (6) angeordnet ist und zur Bedienung und Kontrolle der Maschine im Blickfeld des Bedienungspersonals ein Steuerungspult (43) mit Klartextanzeige (42) vorgesehen ist.

## Claims

1. Cable manufacturing device for the semiautomatic equipment of lines at one end with connectors disposed in housings (9) at certain grid spacings, in particular insulation displacement contact elements, for producing line harnesses, which device comprises a contacting station (3) for contacting the lines with the housings (9), which are supplied from a magazine (1) via an article supply mechanism (2), wherein the article supply mechanism (2) comprises a turning device (18) for deflecting the housings (9) into the contacting position as well as an article rail (19) and a housing feed device (20) for shifting the housings (9) towards the contacting station (3), and wherein a check station (4) for checking the contacting is provided after the contacting station (3) in the transport direction of the housings (9),
characterised in that the housings (9) are disposed at a right angle to the contacting position of channels (8), lying successively on top of one another in parallel, of a horizontally disposed block magazine (1) and can be emptied into the article supply mechanism (2) by means of an expulsion device (7), that the turning device (18) is formed as a rotary table which can be pivoted through 90°, and that a buffer segment (23), which is to be loaded via the housing feed device (20), is disposed between the turning device (18) and the contacting station (3).

2. Cable manufacturing device according to Claim 1, characterised in that the housing feed device (20) comprises a loading ram (24) for shifting the articles out of the turning device (18) into the buffer segment (23) as well as an auxiliary pawl (25) in order to hold the articles under pressure in the direction of the contacting station (3).

3. Cable manufacturing device according to Claim 1 or 2, characterised in that the expulsion device (7) pushes the housings (9) out of the channel (8), located in the unloading plane, of the block magazine (1) via a metallic slide (11), wherein the slide (11) is disposed on a spiral spring rod (10) which is mounted between a transport roller (17), which can be driven by a reversible drive, on one side and a contact pressure roller (13), which is disposed on a rocker (14) movable via a pneumatic cylinder (15), on the other side, in order to apply the contact pressure roller (13) by actuating the pneumatic cylinder (15) so as to initiate the feed or the return of the spiral spring rod (10) through non-positive engagement with the transport roller (17).

4. Cable manufacturing device according to Claim 3, characterised in that the reversible drive for the transport roller (17) of the expulsion device (7) is provided with a safety coupling.

5. Cable manufacturing device according to Claim 3 or 4, characterised in that a rubber ring is disposed on the driven transport roller (17) of the expulsion device (7) to increase the frictional resistance between the transport roller (17) and the spiral spring rod (10).

6. Cable manufacturing device according to any one of Claims 3 to 5, characterised in that an inductive proximity switch is provided to ascertain whether a channel (8) of the block magazine (1) has been emptied, which switch, when contact is made with the metallic slide (11), initiates the return of the slide (11) as well as the lowering of the block magazine (1) until the next channel (8) enters the unloading plane.

7. Cable manufacturing device according to any one of Claims 1 to 6, characterised in that the turning device (18) of the article supply mechanism (2) is formed as a rotary table, which can be pivoted through 90°, with an article rail piece (19) disposed thereon.

8. Cable manufacturing device according to Claim 7, characterised in that the article rail (19) of the turning device (18) comprises an article brake.

9. Cable manufacturing device according to any one of Claims 1 to 8, characterised in that the housings (9) expelled from the block magazine (1) can be shifted into the turning device (18) via a feed lever (16) with a rotatably mounted transport pawl (17).

10. Cable manufacturing device according to Claim 9, characterised in that the pivot angle of the feed lever (16) can be adjusted via a stop disc (22) provided with dogs (21) in accordance with the number of poles of the articles to be shifted.

11. Cable manufacturing device according to any one of Claims 1 to 10, characterised in that the housings (9) are transported along the article rail (19) of the contacting station (3) via the grid transport device (26), which can be programmed according to the grid pattern to be equipped, engages from the front via a comb-like transport element (27) in a row of teeth (28) disposed on the outside of the housings and shifts the housings (9) along the article rail (19) .

12. Cable manufacturing device according to any one of Claims 1 to 11, characterised in that the article centring device (29) is provided in order to accurately position the housings (9) in the region of the contacting station (3) and engages via a rack-type retaining element (30) in a row of teeth (28) disposed on the rear side of the housings.

13. Cable manufacturing device according to Claim 12, characterised in that the article centring device (29) comprises a shoulder which engages under a housing projection (32).

14. Cable manufacturing device according to Claim 11 or 12, characterised in that the grid transport device (26) and the article centring device (29) are engaged with the housing (9) in alternating succession.

15. Cable manufacturing device according to any one of Claims 1 to 14, characterised in that the contacting station (3) comprises the cable entry aid (33) as well as, perpendicularly to the latter, a contacting plunger (35), which is retained in a holder (34) adjustable via oblong holes, wherein the contacting plunger (35) can be raised and lowered via a linear drive.

16. Cable manufacturing device according to any one of Claims 1 to 15, characterised in that a cable stop, which is provided with a proximity switch, as well as clamping jaws for gripping the introduced line end are disposed inside the cable entry aid (33).

17. Cable manufacturing device according to Claim 16, characterised in that the clamping jaws have a barbed surface structure, and the clamping force of the clamping jaws can be adjusted in accordance with the line cross section and/or the type of insulation.

18. Cable manufacturing device according to Claim 15, characterised in that the drive of the contacting plunger (35) is provided with two pneumatic valves, which can be alternately switched into the pressureless state, in order to increase the cycle speed.

19. Cable manufacturing device according to Claim 16 or 17, characterised in that the drive of the contacting plunger (35) can be actuated by inserting the line end via the cable entry aid towards the proximity switch disposed on a rocker.

20. Cable manufacturing device according to any one of Claims 1 to 19, characterised in that the check station (4), provided after the contacting station (3) in the transport direction of the housings (9), comprises a laser monitoring unit, so that the line insertion depth can be checked via a laser light beam focused on the line end.

21. Cable manufacturing device according to any one of Claims 1 to 20, characterised in that the cover closing station (5) comprises a stop as well as a closing arm (37), which can be moved via two eccentric shafts (36) and can be pivoted in a type of parallelogram movement.

22. Cable manufacturing device according to any one of Claims 1 to 21, characterised in that a line bending station (38), which may optionally be activated, is disposed after the cover closing station (5) in the transport direction of the housings (9), in which station the lines (40) leaving the housing (9) at 90° can be pushed into cable supports disposed in the housing cover (9a) via a profiled slide (39).

23. Cable manufacturing device according to any one of Claims 1 to 22, characterised in that all the drives are formed as pneumatic drives, wherein monitoring elements for end position interrogation as well as shock absorbers for noise suppression are provided at the pneumatic members.

24. Cable manufacturing device according to any one of Claims 1 to 23, characterised in that the entire cable manufacturing device is disposed on a machine stand (6), and a control console (43) with a clear text display (42) is provided in the field of view of the operating staff for operating and monitoring the machine.

## Revendications

1. Dispositif de fabrication de câbles pour l'équipement semi-automatique de câbles à une extrémité avec des fiches agencées dans des boîtiers (9) selon une grille présentant certaines distances régulières, notamment avec des éléments de contact à cosses coupantes, en vue de la fabrication de faisceaux de câbles, lequel dispositif de fabrication comporte un poste d'établissement de contact (3) pour établir le contact des câbles avec les boîtiers (9) amenés d'un magasin (1) par l'intermédiaire d'une alimentation en article (2), l'alimentation en article (2) comportant un dispositif de retournement (18) pour retourner les boîtiers (9) dans la position d'établissement de contact ainsi qu'un rail d'article (19) et un dispositif d'avance de boîtier (20) pour pousser les boîtiers (9) vers le poste d'établissement de contact (3) et, en plus, un poste de vérification (4) pour la vérification de l'établissement de contact étant prévu derrière le poste d'établissement de contact (3) dans la direction de transport des boîtiers (9),
caractérisé en ce que
les boîtiers (9) sont agencés les uns derrière les autres à angle droit par rapport à la position d'établissement de contact dans des canaux (8) parallèlement superposés d'un magasin à blocs (1) agencé horizontalement et peuvent être sortis au moyen d'un dispositif de poussée (7) dans l'alimentation en article (2), en ce que le dispositif de retournement (18) est conçu comme un plateau tournant pouvant pivoter de 90° et en ce qu'une section tampon (23) à charger par l'intermédiaire du dispositif d'avance de boîtier (20) est agencée entre le dispositif de retournement (18) et le poste d'établissement de contact (3).

2. Dispositif de fabrication de câbles selon la revendication 1, caractérisé en ce que le dispositif d'avance de boîtier (20) comporte un coulisseau de chargement (24) pour déplacer les articles hors du dispositif de retournement (18) dans la section tampon (23) ainsi qu'un cliquet auxiliaire (25) pour maintenir les articles pressés dans la direction du poste d'établissement de contact (3).

3. Dispositif de fabrication de câbles selon la revendication 1 ou 2, caractérisé en ce que le dispositif de poussée (7) pousse les boîtiers (9) par l'intermédiaire d'un coulisseau métallique (11) hors du canal (8), se trouvant dans le plan de déchargement, du magasin à blocs (1), le coulisseau (11) étant agencé sur une tige de ressort spiral (10) qui est logé entre d'un côté un galet de transport (17) entraîné par un entraînement réversible et du côté opposé un galet de pression (13) agencé sur une bascule (14) mobile par l'intermédiaire d'un cylindre pneumatique (15) afin de provoquer, par l'appui du galet de pression (13) et par l'intermédiaire de l'actionnement du cylindre pneumatique (15), le déclenchement de l'avance ou du recul de la tige de ressort spiral (10) par adhérence avec le galet de transport (17).

4. Dispositif de fabrication de câbles selon la revendication 3, caractérisé en ce que l'entraînement réversible pour le galet de transport (17) du dispositif de poussée (7) est équipé d'un couplage patinant.

5. Dispositif de fabrication de câbles selon la revendication 3 ou 4, caractérisé en ce qu'un anneau en caoutchouc destiné à augmenter la résistance par frottement entre le galet de transport (17) et la tige de ressort spiral (10) est agencé sur le galet de transport entraîné (17) du dispositif de poussée (7).

6. Dispositif de fabrication de câbles selon l'une des revendications 3 à 5, caractérisé en ce que, pour détecter le fait qu'un canal (8) du magasin à blocs (1) est vide, il est prévu un interrupteur inductif de proximité, qui déclenche, lors du contact avec le coulisseau métallique (11), le recul du coulisseau (11) et l'abaissement du magasin à blocs (1) jusqu'au positionnement du prochain canal (8) dans le plan de déchargement.

7. Dispositif de fabrication de câbles selon l'une des revendications 1 à 6, caractérisé en ce que le dispositif de retournement (18) de l'alimentation en article (2) est conçu comme un plateau tournant pivotant de 90° et comportant un tronçon de rail d'article (19) agencé dessus.

8. Dispositif de fabrication de câbles selon la revendication 7, caractérisé en ce que le rail d'article (19) du dispositif de retournement (18) comporte un frein d'article.

9. Dispositif de fabrication de câbles selon l'une des revendications 1 à 8, caractérisé en ce que les boîtiers (9) poussés hors du magasin à blocs (1) peuvent être déplacés dans le dispositif de retournement (18) par l'intermédiaire d'un levier d'avance (16) comportant un cliquet de transport (17) monté rotatif.

10. Dispositif de fabrication de câbles selon la revendication 9, caractérisé en ce que l'angle de pivotement du levier d'avance (16) est réglable par l'intermédiaire d'un disque de butée (22) muni de cames (21) en fonction du nombre de pôles des articles à déplacer.

11. Dispositif de fabrication de câbles selon l'une des revendications 1 à 10, caractérisé en ce que le transport des boîtiers (9) le long du rail d'article (19) du poste d'établissement de contact (3) s'effectue par l'intermédiaire du dispositif de transport cadencé (26) qui est programmable selon la grille à équiper, qui pénètre par l'avant dans une rangée de dents (28) agencée sur le côté extérieur du boîtier par l'intermédiaire d'un élément de transport (27) en forme de peigne et qui déplace les boîtiers (9) le long du rail d'article (19).

12. Dispositif de fabrication de câbles selon l'une des revendications 1 à 11, caractérisé en ce que, pour le positionnement exact des boîtiers (9), le dispositif de centrage d'article (29) qui pénètre dans une rangée de dents (28) agencée sur le côté arrière du boîtier par l'intermédiaire d'un élément de maintien (30) conçu en forme de crémaillère est agencé dans la zone du poste d'établissement de contact (3).

13. Dispositif de fabrication de câbles selon la revendication 12, caractérisé en ce que le dispositif de centrage d'article (29) comporte un décrochement qui passe en dessous d'une partie en saillie (32) du boîtier.

14. Dispositif de fabrication de câbles selon la revendication 11 ou 12, caractérisé en ce que le dispositif de transport cadencé (26) et le dispositif de centrage d'article (29) sont alternativement et successivement en prise avec le boîtier (9).

15. Dispositif de fabrication de câbles selon l'une des revendications 1 à 14, caractérisé en ce que le poste d'établissement de contact (3) comporte une aide à l'introduction du câble (33) ainsi que, perpendiculairement à celle-ci, un poinçon d'établissement de contact (35) tenu dans un logement (34) réglable par l'intermédiaire de trous oblongs, le poinçon d'établissement de contact (35) pouvant être levé et abaissé par l'intermédiaire d'un entraînement linéaire.

16. Dispositif de fabrication de câbles selon l'une des revendications 1 à 15, caractérisé en ce qu'une butée de câble munie d'un interrupteur de proximité ainsi que des mâchoires de serrage pour saisir l'extrémité de câble introduite sont agencées à l'intérieur de l'aide à l'introduction du câble (33).

17. Dispositif de fabrication de câbles selon la revendication 16, caractérisé en ce que les mâchoires de serrage comportent une structure superficielle en forme de barbe et en ce que la force de serrage des mâchoires de serrage est réglable en fonction de la section du câble et/ou du type de l'isolant.

18. Dispositif de fabrication de câbles selon la revendication 15, caractérisé en ce que, pour augmenter la cadence, l'entraînement du poinçon d'établissement de contact (35) est muni de deux valves pneumatiques branchées alternativement sans pression.

19. Dispositif de fabrication de câbles selon la revendication 16 ou 17, caractérisé en ce que l'entraînement du poinçon d'établissement de contact (35) peut être déclenché par l'enfichage de l'extrémité de câble par l'aide à l'introduction du câble contre l'interrupteur de proximité agencé sur une bascule.

20. Dispositif de fabrication de câbles selon l'une des revendications 1 à 19, caractérisé en ce que le poste de vérification (4) agencé derrière le poste d'établissement de contact (3) dans la direction de transport des boîtiers (9) comporte une unité de contrôle au laser de telle sorte que la profondeur d'enfichage du câble peut être vérifiée par l'intermédiaire d'un faisceau lumineux laser focalisé sur l'extrémité du câble.

21. Dispositif de fabrication de câbles selon l'une des revendications 1 à 20, caractérisé en ce que le poste de fermeture de couvercle (5) comporte une butée ainsi qu'un bras de fermeture (37) qui est mobile par l'intermédiaire de deux arbres à excentriques (36) et qui est pivotant selon un mouvement en parallélogramme.

22. Dispositif de fabrication de câbles selon l'une des revendications 1 à 21, caractérisé en ce que, derrière le poste de fermeture de couvercle (5) dans la direction de transport des boîtiers (9), il est agencé un poste de pliage de câble (38) qui est commutable à volonté et dans lequel des câbles (40) sortant du boîtier (9) sous un angle de 90° peuvent être enfoncés par l'intermédiaire d'un coulisseau profilé (39) dans des fixations de câble agencées dans le couvercle de boîtier (9a).

23. Dispositif de fabrication de câbles selon l'une des revendications 1 à 22, caractérisé en ce que tous les entraînements sont conçus comme des entraînements pneumatiques, des éléments de contrôle pour détecter la position finale ainsi que des amortisseurs pour atténuer le bruit étant prévus sur les organes pneumatiques.

24. Dispositif de fabrication de câbles selon l'une des revendications 1 à 23, caractérisé en ce que l'ensemble du dispositif de fabrication de câbles est agencé sur un montant de machine (6) et en ce que, pour faire fonctionner et contrôler la machine, un pupitre de commande (43) avec un affichage de texte en clair (42) est prévu dans le champ de vision du personnel de service.
